# EUROPÄISCHE PATENTSCHRIFT

(11) **EP 1 613 828 B1**
(45) Veröffentlichungstag und Bekanntmachung des Hinweises auf die Patenterteilung: **12.08.2009**
(21) Anmeldenummer: 04722523.0
(22) Anmeldetag: 23.03.2004
(51) Int. Cl.: E05F 1/12, E05F 1/10

(54) **VORRICHTUNG ZUM SCHLIESSEN EINER T RE**
DEVICE FOR CLOSING A DOOR
DISPOSITIF DE FERMETURE D'UNE PORTE

(30) Priorität: 27.03.2003 DE 10314098
(43) Veröffentlichungstag der Anmeldung: 11.01.2006
(73) Patentinhaber: Endres, Volker, 97941 Tauberbischofsheim (DE)
(72) Erfinder: Endres, Volker, 97941 Tauberbischofsheim (DE)
(74) Vertreter: Bauer, Clemens
(86) Internationale Anmeldenummer: PCT/DE2004/000598
(87) Internationale Veröffentlichungsnummer: WO 2004/085782

(56) Entgegenhaltungen:
- GB-A- 191 321 464
- US-A- 2 706 828
- US-A- 3 537 126

## Beschreibung

Die Erfindung betrifft eine Vorrichtung zum Schließen einer Türe nach dem Oberbegriff des Patentanspruchs 1.

Vorrichtungen der in Rede stehenden Art dienen zum selbsttätigen Schließen von Türen, Toren, Klappen oder dergleichen. Beim Öffnen der Türe wird ein Federelement gespannt. Sobald die geöffnete Türe losgelassen wird, wird die im gespannten Federelement gespeicherte Energie frei und das Federelement bringt die Türe aufgrund seiner elastischen Rückstellkraft in die Schließstellung oder zumindest in eine Stellung, in der die Türe angelehnt ist.

Aus dem Stand der Technik ist eine Vielzahl von gattungsgemäßen Vorrichtungen bekannt. Im Bereich von Haustüren und schweren Toren finden Schließvorrichtungen Verwendung, bei denen die gesamte Vorrichtung in einem separaten Gehäuse angeordnet ist, das an der Wand neben oder über der Türe befestigt ist. Die Türe wird über einen Gelenkarmmechanismus, der an der Türe befestigt ist, mit der Vorrichtung verbunden. Mit dieser bekannten Vorrichtung können zwar hohe Schließkräfte gespeichert und freigegeben werden; eine Verwendung bei Zimmertüren oder dergleichen ist jedoch aufgrund der bauartbedingten Größe in der Regel nicht möglich oder zumindest aus ästhetischen Gründen nicht erwünscht.

Es sind ferner Schließvorrichtungen bekannt, die unmittelbar in einem Türscharnier integriert sind. Zwar sind die Schließkräfte gering, doch reichen diese in der Regel aus, um eine geöffnete Türe zumindest in eine angelehnte Stellung zu bringen. Nachteilig bei diesen bekannten Schließvorrichtungen ist jedoch, dass diese bereits bei der Erstmontage der jeweiligen Türe und des Türstocks eingeplant und eingebaut werden müssen; ein Nachrüsten der Türe mit einer solchen Schließvorrichtung ist regelmäßig nicht möglich.

GB 21,464 bezieht sich auf eine Türschließvorrichtung mit einer Schraubenfeder, welche zwei Arme aufweist, wobei sich der erste Arm am Türrahmen und der zweite Arm an der Türe abstützt.

US 3,537,126 betrifft eine Vorrichtung zum Anbringen einer Schwingtüre, in welcher eine automatische Türschließeinrichtung vorgesehen ist, wobei diese Vorrichtung für das Anbringen des oberen Teiles der von einem Angelschaft gehaltenen Schwingtüre bestimmt ist.

Ausgehend von diesem Stand der Technik ist es die Aufgabe der vorliegenden Erfindung, eine Vorrichtung zum Schließen einer Türe zu schaffen, die auch bei eingebauter Türe nachträglich montierbar und demontierbar ist, ohne dass an der Türe oder dem Türstock Veränderungen notwendig sind.

Diese Aufgabe wird durch eine Vorrichtung gemäß Anspruch 1 gelöst. Vorteilhafte Ausführungsformen der Erfindung sind Gegenstand der Unteransprüche.

Eine Vorrichtung gemäß der Erfindung weist in zunächst bekannter Weise ein Federelement, ein Befestigungselement zur Befestigung der Vorrichtung an einer Türe und ein Betätigungselement auf, wobei das Betätigungselement und das Befestigungselement so mit dem Federelement koppelbar sind, dass beim Öffnen der Türe das Federelement gespannt wird und die im Federelement gespeicherte Energie ein selbsttätiges Schließen der Türe bewirkt. Erfindungsgemäß ist das Betätigungselement als Stützelement ausgebildet, das am Türrahmen bzw. Türstock oder den angrenzenden Wandbereichen sich abstützend zur Anlage bringbar ist, und das Befestigungselement ist auf eine Türkante aufsteckbar.

Dies bedeutet also in anderen Worten, dass zum einen keine Befestigung des Stützelementes am Türstock erforderlich ist und zum anderen die Befestigung an der Türe durch Aufstecken erfolgt. Dadurch lässt sich in einfacher Weise jede beliebige Türe mit einer Schließvorrichtung nachrüsten, die zudem ohne jegliche Veränderung an Türe und Türrahmen und regelmäßig ohne Werkzeug montiert und demontiert werden kann. Neben der Nachrüstung ist es daher auch möglich, z.B. bei Umzug, die Schließvorrichtung zu demontieren und an einer anderen Türe zu verwenden.

Gemäß der Erfindung weist das Befestigungselement eine Befestigungsschiene und ein Gehäuse zur mindestens teilweisen Aufnahme des Federelementes auf. Dies bedeutet, dass die Funktion des Federelementes und die Befestigung der erfindungsgemäßen Vorrichtung funktionell und örtlich getrennt sind.

Die Form der Befestigungsschiene und damit deren Funktion der sicheren Befestigung der Vorrichtung an der auszurüstenden Türe hängt im Wesentlichen von der Geometrie der Türkante ab.

Nach einem bevorzugten Ausführungsbeispiel ist die Befestigungsschiene zumindest abschnittsweise im Querschnitt im Wesentlichen U-förmig ausgebildet und umgreift die Türkante. Der Begriff "zumindest abschnittsweise im Wesentlichen U-förmig" soll dabei sowohl ein vollständiges U-Profil umfassen als auch ein Profil, dessen einer Schenkel sich über die gesamte Länge der Befestigungsschiene erstreckt, während der gegenüberliegende "Schenkel" lediglich durch einen oder mehrere hakenartige Ansätze gebildet ist. Auch eine Befestigungsschiene, die eine oder mehrere U-förmige Klammern aufweist, die miteinander verbunden sind, soll unter diesen Begriff fallen. Wesentlich ist lediglich, dass die Befestigungsschiene die Türkante zumindest abschnittsweise beidseitig umgreift. Dabei kann die Breite des U-Profils vorgegeben sein, so dass für unterschiedliche Türrahmenprofile unterschiedliche Befestigungsschienen Verwendung finden. Alternativ dazu kann jedoch auch das U-Profil in seiner Breite veränderlich, d.h. einstellbar, sein.

Da insbesondere neu eingebaute Türen in der Regel eine umlaufende Rechteckkante - insbesondere in Form einer periphär vorragender Feder bzw. eines Vorsprungs - aufweisen, genügt für eine Vielzahl von Anwendungsfällen eine U-förmige Befestigungsschiene. Nach einem weiteren Ausführungsbeispiel jedoch ist das Innenprofil der Befestigungsschiene im Wesentlichen formkomplementär zum Außenprofil der Türkante ausgebildet. Damit kann in einfacher Weise durch Wahl der entsprechenden Befestigungsschiene eine Anpassung an unterschiedliche Türkantengeometrien erfolgen.

Um eine sichere und definierte Kraftübertragung beim Öffnen und Schließen der Türe von der Türe über die Befestigungsschiene zum Gehäuse sicherzustellen, ist nach einem Ausführungsbeispiel die Befestigungsschiene am Gehäuse im Wesentlichen starr angeordnet. Dabei kann die starre Anordnung durch eine nichtlösbare Befestigung, beispielsweise Schweißen oder Kleben, oder aber durch eine lösbare Befestigung erfolgen. Eine lösbare Befestigung ist insbesondere dann von Vorteil, wenn die Befestigungsschiene in Anpassung an unterschiedliche Türkantengeometrien ausgetauscht werden soll.

Nach einer besonders bevorzugten Ausführungsform jedoch ist die Befestigungsschiene einstückig am Gehäuse angeformt, beispielsweise angegossen oder angespritzt. Dadurch ist eine einfache und kostengünstige Herstellung möglich.

Das Gehäuse, an dem die Befestigungsschiene angeordnet ist, dient im Wesentlichen zur mindestens teilweisen Aufnahme des Federelementes. Nach einer Ausführungsform ist dieses Gehäuse dazu im Wesentlichen rohr- oder becherförmig ausgebildet. "Rohr- oder becherförmig" umfasst dabei keineswegs nur zylindrische Gestaltungen; vielmehr kann das Gehäuse auch eine prismatische, im Querschnitt dreieckige, viereckige, polygone oder sonstige Gestalt aufweisen.

In grundsätzlich beliebiger Weise kann die Befestigungsschiene in Längsrichtung des Gehäuses angeordnet sein. Vorzugsweise jedoch ist die Befestigungsschiene im Wesentlichen rechtwinklig zur Längsachse des Gehäuses angeordnet, so dass ein leichtes Aufstecken der Befestigungsschiene auf die obere horizontale Querkante der Türe im Eckbereich möglich ist, während sich das Gehäuse im wesentlichen rechtwinklig dazu und im wesentlichen parallel zur vertikalen Türkante erstreckt. Dabei ergibt sich eine besonders einfache und zuverlässige Befestigung der erfindungsgemäßen Vorrichtung an der Türe.

Die Gestalt des Betätigungselementes ist grundsätzlich beliebig, solange eine zuverlässige Kraftübertragung vom Federelement auf den Türrahmen bzw. den Türstock möglich ist. Nach einem besonders bevorzugten Ausführungsbeispiel der Erfindung jedoch ist das Betätigungselement im Wesentlichen U- oder L-förmig ausgebildet und greift mit einem seiner Schenkel in das insbesondere becher- oder rohrförmige Gehäuse derart ein, dass das Betätigungselement um diesen Schenkel und die Längsachse des Gehäuses schwenkbar ist. Insbesondere wenn vorzugsweise die Schwenkachse des Betätigungselementes, die Längsachse des Gehäuses und die Schwenkachse der Türe fluchten, unterliegt das Betätigungselement einer nahezu reinen vorteilhaften Momentenbelastung beim Öffnen und Schließen der Türe.

Der freie Schenkel des Betätigungselementes ist vorzugsweise als Anlageelement am Türrahmen oder Türstock ausgebildet. Dabei kann das Anlageelement zur Schonung des Türstocks mit einer Beschichtung, einem Überzug oder dergleichen, insbesondere aus einem Elastomer, versehen sein.

Die Art und Gestalt des Federelementes ist grundsätzlich beliebig, solange die beim Öffnen der Türe aufgewandte Kraft bzw. Energie elastisch speicherbar und wieder freigebbar ist. So kann das Federelement als Radialfederelement ausgebildet sein. "Radialfederelement" im Sinne der vorliegenden Erfindung bedeutet, dass die Drehung des Betätigungselementes insbesondere im Gehäuse eine Kompression bzw. Spannung des Federelementes in Umfangsrichtung, bezogen auf die Drehachse des Betätigungselementes, bewirkt. So kann beispielsweise als Radialfederelement ein Elastomerpuffer Verwendung finden, der durch einen radial vorspringenden Absatz am Betätigungselement gegen ein im Gehäuse angeordnetes oder durch einen Abschnitt der Gehäuseinnenwand gebildetes Widerlager verpresst wird. Ebenfalls ist denkbar, dass das Betätigungselement in das Gehäuse mittels eines hochbelastbaren Elastomers einvulkanisiert wird, wobei beim Verdrehen des Betätigungselementes das Elastomer auf Scherung belastet wird.

Nach einer besonders bevorzugten Ausgestaltung der Erfindung jedoch ist das Federelement als Schraubenfeder ausgebildet. Dabei ist die Schraubenfeder vorzugsweise derart im Gehäuse angeordnet, dass das erste Ende der Schraubenfeder am Gehäuse beim Öffnen der Türe sich abstützend zur Anlage bringbar ist. Diese abstützende Anlage kann vorteilhaft dadurch erreicht werden, dass die Schraubenfeder an ihrem ersten Ende einen sich radial nach außen erstreckenden Ansatz aufweist, der in eine schlitzartige Ausnehmung in der Stirnkante des becher- oder rohrförmigen Gehäuses in Eingriff bringbar ist. Damit ist die Schraubenfeder im Gehäuse zuverlässig gegen ein unbeabsichtigtes Verdrehen gesichert.

Bei Verwendung einer Schraubenfeder ist die elastische Speicherung der beim Öffnen aufgewendeten Kraft bzw. Energie lediglich in einer Drehrichtung möglich. Dies bedeutet insbesondere, dass bei der vorstehend beschriebenen Gestaltung unterschiedliche Vorrichtungen, zumindest aber unterschiedliche Schraubenfedern, für Links- und Rechtsanschlag der Türe Verwendung finden müssen. Nach einem ganz besonders bevorzugten Ausführungsbeispiel der Erfindung jedoch ist in beiden axial gegenüberliegenden Stirnkanten des becher- oder rohrförmigen Gehäuses jeweils mindestens eine schlitzartige Ausnehmung vorgesehen. Dadurch kann die Schraubenfeder sowohl von oben als auch, um 180 Grad gedreht, von unten in das Gehäuse eingesetzt und dort sich abstützend in der jeweiligen schlitzartigen Ausnehmung drehfest verriegelt werden, wodurch die Drehrichtung der Vorrichtung in einfacher Weise von Links- auf Rechtsanschlag umgestellt werden kann.

Das zweite Ende der Schraubenfeder ist nach einem weiteren Ausführungsbeispiel am Betätigungselement derart befestigbar, dass beim Türöffnen und -schließen eine zuverlässige Kraftübertragung und damit eine spannende Verdrehung des Federelementes zwischen Gehäuse und Türrahmen bzw. Türstock gewährleistet ist.

Nach einem bevorzugten Ausführungsbeispiel erfolgt diese Befestigung dadurch, dass das L- oder U-förmige Betätigungselement mit seinem ersten Schenkel in den zylindrischen Innenraum der Schraubenfeder eingreift und die Schraubenfeder an ihrem zweiten Ende einen axial vorspringenden Ansatz aufweist, der in eine im freien Schenkel des L- oder U-förmigen Betätigungselementes angeordnete Ausnehmung einsteckbar ist. Bei dieser Gestaltung erfolgt der Umbau von Links- auf Rechtsanschlag und umgekehrt durch Umstecken der Schraubenfeder wie vorstehend beschrieben und gleichzeitiges Umstecken des Betätigungselementes um 180 Grad gedreht von oben bzw. von unten in den Innenraum der Schraubenfeder.

Um insbesondere die Spannung bzw. Vorspannung des Federelementes und damit die Schließkraft einstellen zu können, ist nach einem weiteren Ausführungsbeispiel der freie Schenkel zumindest bereichsweise plattenförmig ausgebildet, wobei in diesem plattenförmigen Bereich mindestens zwei Ausnehmungen auf einem Kreisbogen oder Kreisbogenabschnitt, der im Wesentlichen konzentrisch zur Längsachse des ersten Schenkels verläuft, in Umfangsrichtung beabstandet angeordnet sind. Durch diese Gestaltung kann der axial vorspringende Ansatz der Schraubenfeder wahlweise in eine der Ausnehmungen eingesteckt werden, wodurch die Vorspannung der Schraubenfeder vorgewählt wird.

Alternativ zu den vorstehend beschriebenen Ausgestaltungen mit Radialfederelement kann das Federelement grundsätzlich auch als Axialfederelement ausgebildet sein. Dies kann zum Beispiel in grundsätzlich bekannter Weise dadurch erfolgen, dass der in das Gehäuse eintauchende Schenkel des Betätigungselementes mit einem Bewegungsgewinde versehen ist, das eine Spindelmutter durchgreift, die axial beweglich, aber drehfest im Gehäuse gelagert ist. Beim Drehen des Betätigungselementes relativ zum Gehäuse beim Öffnen der Türe bewegt sich die Spindelmutter in axialer Richtung, wobei durch die Spindelmutter ein im Gehäuse angeordnetes Federelement, beispielsweise eine Schraubenfeder oder ein Elastomerpuffer, elastisch verpresst werden kann.

Im Folgenden wird die Erfindung anhand lediglich Ausführungsbeispiele zeigender Zeichnungen näher erläutert. Es zeigen:
- **Fig.**: **1** in schematischer Ansicht ein Ausführungsbeispiel einer erfindungsgemäßen Vorrichtung in teilweise aufgebrochener Explosionsdarstellung aufgesetzt auf einer Türe mit Linksanschlag;
- **Fig. 2**: den Schnitt A - A nach Fig. 1 durch die Befestigungsschiene;
- **Fig. 3**: das Ausführungsbeispiel nach Fig. 1 in einer der Fig. 1 entsprechenden Darstellung aufgesetzt auf einer Türe mit Rechtsanschlag; und
- **Fig.4**: ein weiteres Ausführungsbeispiel in schematischer perspektivischer Darstellung.

In Fig. 1 ist ein Ausführungsbeispiel einer erfindungsgemäßen Vorrichtung 1 zum Schließen einer Türe 2 dargestellt. Die Vorrichtung 1 weist ein Befestigungselement 3 auf, das im Wesentlichen aus einem Gehäuse 4 und einer Befestigungsschiene 5 besteht. Die Befestigungsschiene 5 weist einen im Wesentlichen U-förmigen Querschnitt (vgl. Fig. 2) auf und ist mit ihrem ersten Ende am Gehäuse 4 angeschweißt.

Das Gehäuse 4 ist im Wesentlichen zylindrisch rohrförmig ausgebildet und an beiden Stirnseiten 6, 7 offen. Im Bereich seiner beiden Stirnseiten 6 und 7 sind die Wände des Gehäuses 4 jeweils mit einer schlitzartigen Ausnehmung 8 und 9 versehen.

Ein Federelement in Form einer Schraubenfeder 10, deren Außendurchmesser zumindest geringfügig kleiner als der Innendurchmesser des Gehäuses 4 ist, ist in der Darstellung nach Fig. 1 von unten in das Gehäuse einsteckbar. Die Schraubenfeder 10 weist an ihrem ersten Ende einen sich im Wesentlichen radial nach außen erstreckenden Ansatz 11 auf, der beim Einstecken der Schraubenfeder 10 in Eingriff in die schlitzartige Ausnehmung 8 des Gehäuses 4 gelangt. Dadurch wird die Schraubenfeder 10 drehfest im Gehäuse 4 gelagert.

Am ihrem dem ersten Ende axial gegenüberliegenden zweiten Ende weist die Schraubenfeder 10 weiter einen axial vorspringenden Ansatz 12 auf, der exzentrisch zur Mittelachse im Randbereich der Schraubenfeder angeordnet ist. Die Schraubenfeder 10 weist eine Länge auf, derart, dass bei vollständig in das Gehäuse 4 eingesteckter Schraubenfeder 10 gleichzeitig der Ansatz 1 in die Ausnehmung 8 eingreift und der Ansatz 12 zumindest geringfügig aus der Stirnseite 6 des Gehäuses 4 ragt.

Ein Betätigungselement 13 in Form eines im Wesentlichen L-förmigen Bügels weist einen ersten Schenkel 14 und einen dazu im Wesentlichen rechtwinklig verlaufenden zweiten freien Schenkel 15 auf. Der freie Schenkel 15 ist an seinem freien Ende abgewinkelt. Das Betätigungselement 13 besteht dabei aus einem Rundmaterial, das einen zumindest geringfügig kleineren Außendurchmesser als der Innendurchmesser der Schraubenfeder 10 besitzt. Mit seinem Schenkel 14 ist das Betätigungselement 13 in die Schraubenfeder 10 einsteckbar.

Im Bereich seines freien Schenkels 15, genauer im Übergangsbereich zwischen dem ersten Schenkel 14 und dem freien Schenkel 15, ist das Betätigungselement 13 mit einer durchgehenden Ausnehmung 16 versehen, die einen Durchmesser aufweist, der zumindest geringfügig größer als der Durchmesser des Ansatzes 12 der Schraubenfeder 10 ist. Beim Einstecken des Betätigungselementes 13 in die Schraubenfeder gelangt der Ansatz 12 der Schraubenfeder 10 in Eingriff in die Ausnehmung 16.

Das Ausführungsbeispiel einer erfindungsgemäßen Vorrichtung nach Fig. 1 ist mit der Befestigungsschiene 5 auf die Oberkante 17 der links angeschlagenen Türe 2 aufgesteckt, wobei die Breite des Kantenprofils der Türe 2 im Wesentlichen der Innenbreite b (vgl. Fig. 3) der U-förmi-gen Befestigungsschiene 5 entspricht. Dadurch ergibt sich eine feste und in horizontaler Richtung im Wesentlichen spielfreie Anordnung der Befestigungsschiene 5 an der Türe 2. Das in die Schraubenfeder 10 eingesteckte bügelförmige Betätigungselement 13 wird bei nahezu geschlossener Türe 2 durch Verdrehen in eine Stellung gebracht, in der das freie Ende 15 am Türrahmen 18 zur Anlage bringbar ist, wobei vorteilhafterweise dabei die Schraubenfeder 10 bereits zumindest geringfügig vorgespannt ist. Wird nun die Türe 2 geöffnet, erfolgt aufgrund der relativen Schwenkbewegung zwischen dem Betätigungselement 13 und dem Gehäuse 4 sowie der Ankopplung der Schraubenfeder 10 einerseits an das Betätigungselement 13 und andererseits an das Gehäuse 4 eine Spannung der Schraubenfeder 10, wobei die beim Öffnen der Türe aufgebrachte Energie elastisch gespeichert wird. Wird anschließend die geöffnete Türe 2 losgelassen, entspannt sich die Schraubenfeder 10, wobei die gespeicherte Energie freigegeben und dadurch die Türe geschlossen wird.

Das in der Fig. 3 dargestellte Ausführungsbeispiel weist denselben Aufbau wie das Ausführungsbeispiel nach Fig. 1 und insbesondere dieselben Elemente auf. Lediglich durch Umstecken der Schraubenfeder 10 und des Befestigungselementes 13 kann ohne konstruktive Änderungen und ohne Verwendung eines Werkzeuges die erfindungsgemäße Vorrichtung 1 zur Verwendung an einer Türe mit Rechtsanschlag umgerüstet werden.

In der Fig. 4 ist ein weiteres Ausführungsbeispiel einer erfindungsgemäßen Vorrichtung dargestellt, wobei aus Gründen einer einfacheren Darstellung die Schraubenfeder, die der in den Fig. 1 und 3 gezeigten Schraubenfeder entspricht, nicht gezeigt ist. Die Vorrichtung weist ein Befestigungselement 3' mit einer Befestigungsschiene 5' und einem Gehäuse 4' zur Aufnahme der nicht dargestellten Schraubenfeder auf. Das Befestigungselement ist einstückig als Kunststoff-Spritzgussteil gefertigt. Im Bereich der Stirnseiten 6' und 7' sind jeweils zwei schlitzartige Ausnehmungen 8' bzw. 9' zur fixierenden Aufnahme des radialen Ansatzes der Schraubenfeder angeordnet. Durch die Wahl der jeweiligen Ausnehmung 8' bzw. 9' kann die Drehstellung der Schraubenfeder und damit die Vorspannung voreingestellt werden.

Weiter weist die Vorrichtung nach Fig. 4 ein im Wesentlichen L-förmiges Betätigungselement 13' mit einem ersten Schenkel 14' und einem freien Schenkel 15' auf. Der erste Schenkel 14' wird durch die im Gehäuse 4' angeordnete Schraubenfeder in das Gehäuse 4'eingesteckt und dient im Wesentlichen als Drehachse für das Betätigungselement 13'. Der freie Schenkel 15' ist im Wesentlichen keilförmig mit einem plattenförmigen Bereich 19 ausgebildet und weist an seinem vom ersten Schenkel 14' weg weisenden Ende ein flächiges bügelförmiges Anlageelement 20 auf, mit dem sich das Betätigungselement 13' am Türrahmen beim Öffnen und Schließen der Türe abstützt. Im plattenförmigen Bereich 19 sind mehrere axial durchgehende Ausnehmungen 16' auf einem Kreisbogen angeordnet, dessen Kreismittelpunkt auf der Längsachse des ersten Schenkels 14' liegt. Dadurch bewegen sich die Ausnehmungen 16' beim bestimmungsgemäßen Verschwenken des Betätigungselementes auf einer kreis- bzw. kreisbogenförmigen Bahn um diese Längsachse. Durch die Wahl beim Montieren der erfindungsgemäßen Vorrichtung auf einer Türkante, in welche der Ausnehmungen 16' der axiale Ansatz der Schraubenfeder gesteckt wird, kann in einfacher Weise die Vorspannung der Schraubenfeder und damit die Schließkraft voreingestellt werden. Auch das Betätigungselement 13' ist einstückig als Kunststoff-Spritz-gussteil hergestellt.

### Bezugszeichenliste

- 1: Vorrichtung
- 2: Türe
- 3, 3': Befestigungselement
- 4, 4': Gehäuse
- 5, 5': Befestigungsschiene
- 6, 6': Stirnseite
- 7, 7': Stirnseite
- 8, 8': Ausnehmung
- 9, 9': Ausnehmung
- 10: Schraubenfeder
- 11: Ansatz
- 12: Ansatz
- 13, 13': Betätigungselement
- 14, 14': Erster Schenkel
- 15, 15': Freier Schenkel
- 16, 16': Ausnehmung
- 17: Türkante
- 18: Türrahmen
- 19: Plattenförmiger Bereich
- 20: Anlageelement

## Patentansprüche

1. Vorrichtung zum Schließen einer Türe umfassend ein Federelement (10), ein Befestigungselement (3) zur Befestigung der Vorrichtung an einer Türe und ein Betätigungselement (13) wobei das Betätigungselement (13) und das Befestigungselement (3) so mit dem Federelement (10) koppelbar sind, dass beim Öffnen der Türe das Federelement (10) gespannt wird und die im Federelement (10) gespeicherte Energie ein selbsttätiges Schließen der Türe (2) bewirkt,
wobei
das Betätigungselement (13) als Stützelement ausgebildet ist, das am Türrahmen (18) oder den angrenzenden Wandbereichen sich abstützend zur Anlage bringbar ist, **dadurch gekennzeichnet, dass** das Befestigungselement (3) über einen als Befestigungsschiene (5) ausgebildeten Befestigungsabschnitt auf einer Oberkante (17) einer Türe (2) aufsteckbar ist, um die Oberkante (17) zumindest abschnittsweise beidseitig zu umgreifen, und ein Gehäuse (4) zur wenigstens teilweisen Aufnahme des Federelementes (10) aufweist, wobei die Befestigungsschiene (5) im Wesentlichen rechtwinklig zur Längsachse des Gehäuses (4) angeordnet ist.

2. Vorrichtung nach Anspruch 1, **dadurch gekennzeichnet, dass** die Befestigungsschiene (5) zumindest abschnittsweise im Querschnitt im Wesentlichen U-förmig ausgebildet ist, und/oder das Gehäuse (4) rohr- oder becherförmig ausgebildet ist.

3. Vorrichtung nach Anspruch 2, **dadurch gekennzeichnet, dass** das Innenprofil der Befestigungsschiene (5) im Wesentlichen formkomplementär zum Außenprofil der Türkante (17) ausgebildet ist.

4. Vorrichtung nach einem der Ansprüche 2 bis 3, **dadurch gekennzeichnet, dass** die Befestigungsschiene (5) am Gehäuse (4) im Wesentlichen starr angeordnet ist, wobei die Befestigungsschiene (5) vorzugsweise einstückig am Gehäuse (4) angeformt ist.

5. Vorrichtung nach einem der Ansprüche 2 bis 4, **dadurch gekennzeichnet, dass** das Betätigungselement (13) im Wesentlichen U- oder L-förmig ausgebildet ist und mit einem seiner Schenkel (14) in das Gehäuse (4) derart eingreift, dass das Betätigungselement (13) um diesen Schenkel (14) und die Längsachse des Gehäuses (4) schwenkbar ist, wobei vorzugsweise ein freier Schenkel (15) als Anlageelement ausgebildet ist.

6. Vorrichtung nach einem der Ansprüche 1 bis 5, **dadurch gekennzeichnet, dass** das Federelement als Schraubenfeder (10) ausgebildet ist, wobei vorzugsweise das erste Ende der Schraubenfeder (10) am Gehäuse (4) beim Öffnen der Türe (2) sich abstützend zur Anlage bringbar ist.

7. Vorrichtung nach Anspruch 6, **dadurch gekennzeichnet, dass** die Schraubenfeder (10) an ihrem ersten Ende einen sich radial nach außen erstreckenden Ansatz (11) aufweist, der in mindestens eine schlitzartige Ausnehmung (8, 9) in der Stirnkante (6, 7) des vorzugsweise becher- oder rohrförmigen Gehäuses (4) in Eingriff bringbar ist.

8. Vorrichtung nach Anspruch 7, **dadurch gekennzeichnet, dass** in den axial gegenüberliegenden Stirnkanten (6, 7) des vorzugsweise becher- oder rohrförmigen Gehäuses (4) jeweils mindestens eine schlitzartige Ausnehmung (8, 9) vorgesehen ist.

9. Vorrichtung nach einem der Ansprüche 6 bis 8, **dadurch gekennzeichnet, dass** das zweite Ende der Schraubenfeder (10) am Betätigungselement (13) befestigbar ist, wobei vorzugsweise das L- oder U-förmige Betätigungselement (13) mit seinem ersten Schenkel (14) in den zylindrischen Innenraum der Schraubenfeder (10) eingreift und die Schraubenfeder (10) an ihrem zweiten Ende einen axial vorspringenden Ansatz (12) aufweist, der in mindestens eine im freien Schenkel (15) des L- oder U-förmigen Betätigungselementes (13) angeordnete Ausnehmung (16) einsteckbar ist.

10. Vorrichtung nach Anspruch 9, **dadurch gekennzeichnet, dass** der freie Schenkel (15') zumindest bereichsweise plattenförmig ausgebildet ist, wobei in diesem plattenförmigen Bereich (19) mindestens zwei Ausnehmungen (16') auf einem Kreisbogen oder Kreisbogenabschnitt, der im wesentlichen konzentrisch zur Längsachse des ersten Schenkels (14') verläuft, in Umfangsrichtung beabstandet angeordnet sind.

## Claims

1. Device for closing a door comprising a spring element (10), an attachment element (3) for attaching said device to a door and an actuation element (13), wherein said actuation element (13) and said attachment element (3) can be coupled to said spring element (10) in such a way that the spring element (10) is tensioned during opening of said door and that the energy stored in said spring element (10) causes an automatic closing of said door (2), wherein said actuation element (13) is formed as a support element that can be brought into supporting abutment with a door frame (18) or adjacent wall portions **characterized in that**
said attachment element (3) can be clipped on an upper edge (17) of said door by means of an attachment section formed as an attachment rail (5), to at least partially embrace said upper edge (17), and has a housing (4) for at least partial receipt of said spring element (10), wherein said attachment rail (5) is disposed substantially at right angles to the longitudinal axis of said housing (4)..

2. The device according to claim 1, **characterized in that** said attachment rail (5) is formed at least in sections as substantially U-shaped in cross-section and/or said housing (4) is formed as substantially tube- or cup-shaped.

3. The device according to claim 2, **characterized in that** the inner profile of said attachment rail (5) is formed substantially complementary in shape to the outer profile of said door edge (17).

4. The device according to any one of claims 2 to 3, **characterized in that** said attachment rail (5) is disposed substantially rigidly on said housing (4), wherein said attachment rail (5) is preferably formed integrally on said housing (4).

5. The device according to any one of claims 2 to 4, **characterized in that** said actuation element (13) is formed as substantially U- or L-shaped and engages with one of its legs (14) in said housing (4) in such a way that said actuation element (13) is pivotable about this leg (14) and the longitudinal axis of said housing (4), wherein preferably a free leg (15) is formed as an abutment element.

6. The device according to any one of claims 1 to 11, **characterized in that** said spring element is formed as a coil spring (10), wherein preferably the first end of said coil spring (10) can be brought into supporting abutment on said housing (4) on opening the door (2).

7. The device according to claim 6, **characterized in that** said coil spring (10) has a radially outwardly extending attachment (11) at its first end, which can be brought into engagement in at least one slot-like recess (8, 9) in the front edge (6, 7) of said preferably cup- or tube-shaped housing (4).

8. The device according to claim 7, **characterized in that** respectively at least one slot-like recess (8, 9) is provided in the axially opposing front edges (6, 7) of said preferably cup- or tube-shaped housing (4).

9. The device according to any one of claims 6 to 8, **characterized in that** the second end of said coil spring (10) is attachable to said actuation element (13), wherein preferably said L- or U-shaped actuation element (13) engages with its first leg (14) in the cylindrical interior of said coil spring (10) and said coil spring (10) has an axially projecting attachment (12) at its second end, which can be inserted into at least one recess (16) disposed in said free leg (15) of said L- or U-shaped actuation element (13).

10. The device according to claim 9, **characterized in that** said free leg (15') is formed as plate-shaped at least in certain areas, wherein in said plate-shaped area (19) at least two recesses (16') are disposed at a distance apart in the circumferential direction on a circular arc or section of a circular arc which runs substantially concentrically to the longitudinal axis of said first leg (14').

## Revendications

1. Dispositif pour fermer une porte, comprenant un élément à ressort (10), un élément de fixation (3) pour la fixation du dispositif sur une porte, et un élément d'actionnement (13), dans lequel l'élément d'actionnement (13) et l'élément de fixation (3) sont susceptibles d'être accouplés à l'élément à ressort (10) de telle façon qu'en ouvrant la porte (2) l'élément à ressort (10) est bandé, et l'énergie accumulée dans l'élément à ressort (10) provoque une fermeture automatique de la porte (2),
dans lequel l'élément d'actionnement (13) est réalisé sous forme d'un élément de soutien, qui est susceptible d'être monté en appui de manière à se soutenir sur le cadre de porte (18) ou sur les zones des murs adjacents,
**caractérisé en ce que**
l'élément de fixation (3) est susceptible d'être coiffé, via un tronçon de fixation réalisé sous forme de rail de fixation (5), sur une arête supérieure (17) d'une porte (2), afin d'entourer l'arête supérieure (17) sur les deux côtés, du moins par tronçons, et comprend un boîtier (4) pour la réception au moins partielle de l'élément à ressort (10), et dans lequel le rail de fixation (5) est agencé sensiblement à angle droit par rapport à l'axe longitudinal du boîtier (4).

2. Dispositif selon la revendication 1, **caractérisé en ce que** le rail de fixation (5) est réalisé au moins par tronçons avec une section transversale sensiblement en forme de U, et/ou **en ce que** le boîtier est réalisé en forme de tube ou en forme de godet.

3. Dispositif selon la revendication 2, **caractérisé en ce que** le profil intérieur du rail de fixation (5) est réalisé sensiblement avec une forme complémentaire du profil extérieur de l'arête de porte (17).

4. Dispositif selon l'une des revendications 2 ou 3, **caractérisé en ce que** le rail de fixation (5) est agencé sensiblement de façon rigide sur le boîtier (4), et le rail de fixation (5) est conformé de préférence d'un seul tenant sur le boîtier (4).

5. Dispositif selon l'une des revendications 2 à 4, **caractérisé en ce que** l'élément d'actionnement (13) est réalisé sensiblement en forme de U ou en forme de L, et s'engage dans le boîtier (4) avec l'une de ses branches (14) de telle façon que l'élément d'actionnement (13) est capable de pivoter autour de cette branche (14) et de l'axe longitudinal du boîtier (4), et dans lequel de préférence une branche libre (15) est réalisée en tant qu'élément d'appui.

6. Dispositif selon l'une des revendications 1 à 5, **caractérisé en ce que** l'élément à ressort est réalisé sous forme de ressort à boudin (10), et de préférence la première extrémité du ressort à boudin (10) est susceptible d'être amenée en appui de manière à se soutenir contre le boîtier (4) lors de l'ouverture de la porte (2).

7. Dispositif selon la revendication 6, **caractérisé en ce que** le ressort à boudin comprend (10) comprend à sa première extrémité un talon (11) qui s'étend radialement vers l'extérieur et qui est susceptible d'être amené en engagement dans au moins un évidement (8, 9) analogue à une fente dans l'arête frontale (6, 7) du boîtier (4) de préférence en forme de godet ou de tube.

8. Dispositif selon la revendication 7, **caractérisé en ce qu'**au moins un évidement (8, 9) analogue à une fente est prévu respectivement dans les arêtes frontales (6, 7) axialement opposées du boîtier (4) de préférence en forme de godet ou de tube.

9. Dispositif selon l'une des revendications 6 à 8, **caractérisé en ce que** la seconde extrémité du ressort à boudin (10) est susceptible d'être fixée sur l'élément d'actionnement (13), et de préférence l'élément d'actionnement (13) en forme de L ou en forme de U s'engage par sa première branche (14) dans l'espace intérieur cylindrique du ressort à boudin (10), et le ressort à boudin (10) comporte à sa seconde extrémité un talon (12) en projection axiale, qui est susceptible d'être enfiché dans au moins un évidement (16) ménagé dans la branche libre (15) de l'élément d'actionnement (13) en forme de L ou en forme de U.

10. Dispositif selon la revendication 9, **caractérisé en ce que** la branche libre (15') est réalisée au moins localement en forme de plaque, et **en ce que** dans cette zone (19) en forme de plaque sont ménagés au moins deux évidements (16') sur un arc de cercle ou sur un tronçon d'arc de cercle qui s'étend sensiblement concentriquement à l'axe longitudinal de la première branche (14'), écartés en direction périphérique.
